# EUROPÄISCHE PATENTSCHRIFT

(11) **EP 1 659 550 B1**
(45) Veröffentlichungstag und Bekanntmachung des Hinweises auf die Patenterteilung: **21.01.2009**
(21) Anmeldenummer: 05022489.8
(22) Anmeldetag: 14.10.2005
(51) Int. Cl.: G08G 1/01, G08G 1/123, G07B 15/00, G07C 5/00

(54) **Verfahren zur Erfassung von Verkehrsdaten**
Method for detecting traffic data
Procédé pour détecter des données de traffic

(30) Priorität: 19.11.2004 DE 102004055992
(43) Veröffentlichungstag der Anmeldung: 24.05.2006
(73) Patentinhaber: Daimler AG, 70327 Stuttgart (DE)
(72) Erfinder: Funk, Marc-André, 10243 Berlin (DE)

(56) Entgegenhaltungen:
- DE-A1- 19 755 875
- DE-B3- 10 241 538
- US-A- 5 164 904

## Beschreibung

Die Erfindung betrifft allgemein Systeme zur Erfassung von Verkehrsdaten. Speziell betrifft die Erfindung die in derartigen Systemen eingesetzten Verfahren zur Auswertung erfasster Verkehrsdaten, insbesondere für die Erhebung von Mautgebühren.

Fahrzeugautonome Straßengebührenerfassungssysteme werden zunehmend eingesetzt. Aufgrund des finanztechnischen Hintergrunds sind für derartige Systeme die Anforderungen an Präzision zur zuverlässigen Vermeidung von Fehlbuchungen von besonderer Bedeutung. Daher sind in der Auswertung eingehender Daten Vorkehrungen zu treffen, um Unregelmäßigkeiten - beispielsweise hervorgerufen durch technische Störungen im Übertragungsweg - schnell und sicher zu detektieren. Moderne Auswerteverfahren stützen sich daher auf Modellierungsdaten, die als Referenz zur Plausibilitätsprüfung der aktuell erfassten Daten herangezogen werden. Ein solches Verfahren ist beispielsweise aus der DE 197 55 875 A1 bekannt. Als Modellierungsdaten werden üblicherweise Knoten-Kanten-Modelle des Verkehrswegenetzes herangezogen. Die Effizienz derartiger Straßengebührenerfassungssysteme hängt damit entscheidend von der Qualität der Modellierungsdaten ab. Für bisherige Verfahren werden die Modellierungsdaten mit Messfehlern erhoben und qualitätsgesichert. Dieses Vorgehen ist relativ aufwändig, bietet keine Zeitauflösung und hat eine geringe statistische Aussagekraft.

Der vorliegenden Erfindung liegt die Aufgabe zugrunde, ein Verfahren zur Verkehrsdatenerfassung zu entwickeln, welches die bekannten Nachteile überwindet und weitere Vorzüge aufweist und insbesondere geeignet ist für autonome Straßengebührenerfassungssysteme. Diese Aufgabe wird gelöst durch das Verfahren zur Erfassung von Verkehrsdaten mit den Merkmalen des Anspruchs 1. Weitere Details und vorteilhafte Ausführungsformen der Erfindung sind Gegenstand der Unteransprüche.

Bei dem erfindungsgemäßen Verfahren werden zurückgelegte Fahrten von Kraftfahrzeugen anhand übermittelter Daten aus einzelnen Teilen vorgegebener Autobahnabschnitte eines Verkehrsnetzmodells zusammengesetzt. Dabei erfolgen Korrekturen über Plausibilitätsbetrachtungen (zusammenhängende Fahrtstrecke, keine doppelten Autobahnabschnitte, Ergänzen fehlender Stücke, logische zeitliche Abfolge usw.). Durch in vorgegebenen Zeitabständen erfolgende statistische Analyse der erfassten Daten werden Fehlerquellen im Verkehrsdatenerfassungssystem erkannt. Damit ist eine zeitnahe Qualitätsüberwachung des Gesamtsystems möglich.

Das erfindungsgemäße Verfahren wird im Folgenden unter Bezug auf die Figuren und Tabellen näher erläutert. Dabei stellt dar:
- Fig. 1: Topologische Signaturen der Länge 3
- Fig. 2: Topologische Signaturen der Länge 2
- Fig. 3: Topologische Signaturen der Länge 4
- Tabelle 1: Datenfelder von Einzelerhebungen
- Tabelle 2: Datenfelder von Länge-3-Signaturen
- Tabelle 3: Datenfelder von Länge-2-Signaturen
Die kurzfristige Erkennung von Erfassungsfehlern ist nach der eigentlichen Mauterhebung die wichtigste Funktion zur Verbesserung gängiger Straßengebührenerfassungssysteme. Die möglichen Ursachen für Erfassungsfehler liegen dabei:
- in der Strecke (Modellierung, Funktion der Stützbaken, ...)
- im Endgerät (Störung, Defekt),
- beim Nutzer (Manipulation, Fehlbedienung,...)
- in externen Einflüssen (Wetter, GPS-Störungen,...).

Damit sind zugleich die Hauptziele für eine Erfassungsfehler-Analyse vorgegeben. Das enorme Datenvolumen, die erforderliche Qualität zur Vermeidung von Fehlentscheidungen und die Notwendigkeit, kurzfristig zielgerichtete Gegenmaßnahmen einzuleiten, bedingen entsprechend a) eine effiziente und ressourcenschonende Umsetzung der Anforderungen, mit b) vollautomatisiertem Arbeitsablauf zu den entsprechenden Funktionseinheiten, die präventive Maßnahmen einleiten können. Das erfindungsgemäße Verfahren ermöglicht es, diese Ziele mit geringem Arbeits- und Zeitaufwand bei der Realisierung zu erreichen, weil die eingesetzten Algorithmen einfach sind und der Verfahrensablauf standardmäßig implementiert werden kann.

Folgende Kurzdarstellung soll zunächst die Grundkonzeption des erfindungsgemäßen Verfahrens darstellen. Im Anschluss wird dann anhand einer bevorzugten Ausführungsform (Datenmodell in Form von schematisierten Informations-Objekten) das erfindungsgemäße Verfahren detailliert erläutert.

Für das Erkennen von Erfassungsfehlern bieten sich an:
1. der einfache Vergleich der einzelnen Erhebungsdaten mit dem Streckenmodell (Plausibilitäts-/Lücken-Prüfung), sowie
2. eine Analyse der Gesamterhebungen pro Autobahnabschnitt (Verkehrsfluss).

In beiden Fällen müssen im ersten Schritt Daten (Ereignisse bzw. Summenwerte) hochperformant gewonnen werden. Schon mit diesen einfachen Informationen kann die Mauterhebung sehr wirkungsvoll agieren. Die Notwendigkeit für eine solche Verbesserung ist offensichtlich, weit zurzeit außer den Kennziffern im PMS keine unterstützenden Informationen für die operationale Steuerung zur Verfügung stehen.

Aus den Grunddaten lässt sich mit den Informationen über die Autobahnabschnitte ("Autobahnabschnitt") und den Knoten ("Knoten") die Relation "VonNach" ermitteln. Die Aktualisierung des Datenmodells erfolgt durch die Aktualisierung der Grunddaten.

Das so ermittelte Von-Nach-Wissen basiert aber (fast) nur auf dem erstellten mautpflichtigen Streckenmodell. Um gravierende Fehlinterpretationen zu vermeiden, ist die manuelle Ergänzung um besondere Konstellationen in einer Tabelle "KnotenOptimierung" unbedingt schon vor Beginn der Analyse erforderlich. Die weitere Bewertung von aufeinander folgenden Streckenabschnittserhebungen hat entsprechend beide Informationsquellen ("Knoten", "KnotenOptimierung") nach folgendem Ablaufschema zu berücksichtigen:

Die zu einem Fahrzeug erhobenen einzelnen Streckenabschnitte mögen mit i, j, k, bezeichnet sein. Falls nach der Relation "Knoten" der Autobahnabschnitt j unmittelbar nach i folgen kann, kann die nächste Erhebung j mit k betrachtet werden. Die Datenkonstellation gilt auch als korrekt, falls der Autobahnabschnitt j nach der Relation "KnotenOptimierung" dem Autobahnabschnitt i unmittelbar folgen darf und i eine Ausfahrtkennung und j eine Einfahrtkennung trägt.

Nur in sehr wenigen Fällen muss weiter geprüft werden:
1. Es erfolgt für das Abschnittspaar i und j ein Eintrag "E-vent" in eine Ereignis-Tabelle, falls mit dem obigen Von-Nach-Wissen und den vorliegenden Zeitangaben bei Ausfahrt i und Einfahrt j bzw. den interpolierten Zeitwerten für i und j als einfache Streckenpunkte mit der Geschwindigkeit entsprechend dem Parameter-Wert für "MindestGeschwindigkeitFür-VonNach" aus dem Parametersatz "Standard" der Punkt j von i zu erreichen ist. Fachlich wird versucht, diese Konstellation als Erfassungslücke weiter zu interpretieren.
2. Ein "Event"-Eintrag erfolgt auch, wenn der Punkt j zeitlich nicht plausibel ist und kein Einfahrtkennzeichen trägt. Diese Konstellation wird häufig auch "Ortssprung" genannt. Fachlich wird diese Konstellation unter dem Gesichtspunkt Erfassungsfehler (falsch programmierte Stützbaken, Fehler im Streckenmodell, etc.) weiter untersucht.

Für den Fall, dass das im Fahrzeug befindliche Mautgerät bei eingeschalteter Zündung zwangsweise/unvermeidbar registriert und später auch sendet, braucht das potentielle Ereignis (Lücken mit Ein-/Ausfahrtkennung) vor einem Eintrag in die Ereignis-Tabelle nicht gegen eine eventuell vorliegende manuelle Einbuchung quergeprüft zu werden. Diese Analyse muss auch für Erhebungsdaten mit dem Wert 0 € (KFZ mit Fahrzeuggerät hat manuell eingebucht) durchgeführt werden.

Um unverzüglich zu informieren und geeignete Gegenmaßnahmen zur Schadensabwendung schnell einleiten zu können, sollten die Erhebungsdaten periodisch, z.B. im stündlichen Rhythmus untersucht, die Analyseergebnisse in der Ereignis-Tabelle zur Verfügung gestellt und Kennziffern über die Anzahl der "Events" im PMS angezeigt werden. Die Weiterverarbeitung der "Events" unter Einbeziehung aller Informationen in anderen Tabellen kann dann von der Mauterhebung in Form von automatisierten Arbeitsschritten incl. "e-mail-Alarmierung", Alerts, u.ä. umgesetzt werden. Dabei können bei Vorliegen von vielen Erhebungsdaten in einer weiterführenden Ausgestaltung des erfindungsgemäßen Verfahrens die VonNach-Relationen von km-Basis auf Zeit-Basis umgestellt werden.

Die folgenden Abschnitte sollen die Details der einzelnen Funktions- bzw. Ablaufschritte des erfindungsgemäßen Verfahrens anhand bevorzugter Ausführungsformen verdeutlichen. Dabei soll dargestellt werden, welche Untersuchungen auf einfache Weise möglich sind. Auf Erläuterung von Einzelheiten der datentechnischen Umsetzung wird weitgehend verzichtet. Grundsätzlich wird jedoch davon ausgegangen, dass das System die Erhebungsdaten mit hoher Rate auswerten und verarbeiten muss und aus pragmatischen Gründen der Speicherplatzbeschränkung Statistiken direkt erzeugt, d.h. Einzelfalldaten nur für Spezialfälle exportiert. Ebenso wird nicht die Art der Darstellung der Daten beschrieben. Diese muss durch geeignete Standardsoftware erfolgen. Das hier beschriebene Verfahren soll explizit nur als interne Informationsquelle dienen, d.h. ohne Berücksichtung eventueller für Laien bedienbarer Oberflächen.

### 1 Datenerfassung

Die in einem automatischen Mauterhebungssystem erfassten Daten haben eine hohe Zahl von Erhebungen und können daher erfindungsgemäß als Informationsquelle für die Modellierung des Verkehrsflusses sowie zur Untersuchung von Systemeffizienzen verwendet werden. Das Ziel der Analyse soll die Bereitstellung der folgenden Signale sein:
- Häufigkeit von Abschnitts- Nicht-oder -Fehlerkennungen
- Flüsse durch Abschnitte und aus/in Anschlussstellen

Diese Signale werden anhand bestimmter, in Abschnitt 3 beschriebener Signaturen detektiert und gesammelt. Dazu benötigt das Analysesystem Zugriff auf folgende Datenquellen:
- Erhebungsdatenverwaltung (Fahrtdaten)
- Grunddatenverwaltung (Knoten-Kanten-Modell)

Außerdem sind einige Signaturen mit bestimmten Parametern zu detektieren, die vorzugeben sind. Diese Parameter werden *hard cuts* (Harte Schnitte) genannt.

Das Auftreten einer Signatur wird Ereignis genannt. Dabei ist zu beachten, dass dieselbe Einzelerhebung mehrere Ereignisse unterschiedlicher Signaturen auslösen kann. Ereignisse können dann in Ereignislisten gespeichert werden. Diese Listen würden ohne weitere Maßnahmen sehr schnell sehr groß werden, daher sind für die Erzeugung von Ereignislisten Filter vorzusehen, die nur Ereignisse mit bestimmten Eigenschaften speichern. Ereignislisten werden für die weitere Analyse vorzugsweise mit universelleren Tools erzeugt, dabei kommen u.a. weitere *cuts* (Schnitte) zur Anwendung, um interessierende Signale zu verstärken und vom Hintergrund (Rauschen) abzuheben.

Um bekannte Fehler aus den Statistiken zu eliminieren, sind Negativlisten von Abschnitts-IDs und EHK-lDs zu erstellen. Sobald in einem Ereignis ein Objekt, das auf einer Negativliste enthalten ist, referenziert wird, wird dieses Ereignis verworfen.

Schließlich sind alle Daten für bestimmte, genau definierte Betrachtungszeiträume zu erheben. In einfacher Ausführung reicht als Betrachtungszeitraum die Laufzeit des Programms, ebenso ist es aber auch möglich, beliebige Betrachtungszeiträume (z.B. stündlich oder täglich) zu wählen (siehe Abschnitt 4.3).

### 2 Datenaufbereitung

Bevor die Daten einer weiteren Auswertung zugeführt werden, sind sie aus den gelieferten Formaten in zu definierende und für die Analyse optimierte interne Darstellung aufzubereiten.

### 2.1 Daten der Grunddatenverwaltung (GdV)

In einem ersten Schritt sind die Daten der GdV einzulesen, zu plausibilisieren und in die notwendigen internen Darstellungen zu überführen. Hierbei ist zu beachten, dass diese Daten in versionierter Form vorliegen, d.h. abhängig vom Zeitpunkt einer Einzelerhebung muss die gültige Version der GdV-Daten verwendet werden. Schlägt die Plausibilisierung fehl, sind entsprechend aussagekräftige Warnungen auszugeben. Außerdem sind folgende Kennzahlen für jede Version der Grunddaten (Knoten-Kanten-Modell) auszugeben:
- Zahl der Kanten
- Zahl der Knoten
- Zahl der Auffahrten
- Zahl der Abfahrten

### 2.2 Erhebungsdaten

Die Erhebungsdaten werden von der EDV in Form von Summendatentöpfen (SDT) geliefert. Diese sind zunächst in Einzelerhebungen zu zerlegen. Dabei ist darauf zu achten, dass Informationen über den Summendatentopf sowie die Position im Summendatentopf nicht verloren geht. Die Originaldaten können sodann verworfen werden.

Die Erhebungsdaten sind zu plausibilisieren. Sofern ein Plausibilitätstest nicht bestanden wird, ist ein Ereignis mit einer eindeutig definierten Signatur zu erzeugen (siehe Abschnitt 3.1).

Einzelerhebungen sind durch ein eindeutiges Ordnungskriterium ausreichender Periode für jede Erhebungskarte sequentiell zu sortieren. Im Prinzip ist das Wertepaar (Summendatentopfzähler, Einzelerhebungsnummer) ein solches Ordnungskriterium, allerdings ist die Periode des Summendatentopfzählers mit 2¹⁶ zu gering. Periodenüberläufe des SDT-Zählers müssen daher erkannt, gezählt, und in das Kriterium aufgenommen werden, so dass sich folgendes eindeutiges Werte-Tripel ergibt: Periodenüberläufe, Summendatentopfzähler, Einzelerhebungsnummer.

### 3 Signaturen

In diesem Abschnitt wird dargestellt, welche Signaturen im System erkannt werden sollen und welche Parameter für *hard cuts* für diese Signaturen relevant sind. Generell wird unterschieden zwischen
- lokalen Signaturen, d.h. Signaturen, die bei der Analyse eines einzelnen, isolierten Erhebungsdatensatzes erkannt werden können und
- nichtlokalen Signaturen, d.h. Signaturen, bei der die Beziehungen von mehreren Erhebungsdatensätzen zueinander eine Rolle spielen.

Es ist offensichtlich, dass die Erkennung von lokalen Signaturen weit weniger aufwändig ist, als die Erkennung von nichtlokalen Signaturen. Für letztere ist eine klare und performante Systemarchitektur erforderlich, um mit vertretbarem Aufwand eine ausreichende Performanz herzustellen. Dabei ist insbesondere zu beachten, dass nichtlokale Signaturen nicht ohne die Verwaltung von internen Zuständen erkannt werden können. Die Speicherung dieser Zustände muss hochperformant sein (d.h. im RAM erfolgen) und muss ausdrücklich nicht persistent gehalten werden.

Ereignisse mit lokalen Signaturen können in dem in Tabelle 1 wiedergegebenen Format zuzüglich der Spalte "Signatur" dargestellt und in Einzelfalllisten abgespeichert werden. Für Ereignisse mit nichtlokalen Signaturen sind hingegen spezifische Datenformate (die auch die Spalte "Signatur" enthalten müssen) zu definieren. Die Felder von abgespeicherten Ereignissen werden auch als Ereignisvariable bezeichnet.

### 3.1 Plausibilität der Erhebungsdaten

Die Prüfung der Plausibilität von Erhebungsdaten erfolgt zunächst lokal. Dabei sind die in den Erhebungsdaten enthaltenen Datenfelder gegen einen Wertebereich zu testen. Bei Feldern, die auf Objekte aus dem Tarif- oder Streckenmodell referenzieren, ergibt sich der Wertebereich aus diesem Modell. Bei anderen Feldern sollen obere und untere Grenzen oder eine diskrete Menge als *hard cuts* angegeben werden können.

Daneben sind auch nichtlokale Signaturen zu erkennen:
- Lücke im Summendatentopfzähler

Hier ist zu beachten, dass die Summendatentöpfe zu einer Erhebungskarte nicht unbedingt in sequentiell richtiger Reihenfolge eintreffen. Diese sind daher zunächst zu ordnen und Lücken können erst nach einem *Timeout* erkannt werden. Dieser *Timeout* ist für diese Signatur ein *hard cut*.
- Lücke im Einzelerhebungszähler

Diese Signatur erfordert keinen weiteren Parameter.

Ereignisse bzgl. negativen Plausibilitätstests von Erhebungsdaten werden in dem in Tabelle 2 dargestellten Format zuzüglich der Spalte "Signatur" dargestellt.

### 3.2 Topologische Abschnittsfehlerkennungen und Erkennungslücken

In Figur 1 sind die (nicht vollständigen!) Signaturen für Ein-Abschnitts-Fehler dargestellt. Die Abschnitte sind mit p, q und r bezeichnet und entsprechend dem Ordnungskriterium für Erhebungsdaten (siehe Abschnitt 2.2) sortiert. Es sollen nun zwei verschiedene Signaturen erkannt werden:
- Sichere Ein-Abschnitts-Lücken
   (vergl. Figur 1 oben).

Das Attribut "sicher" wird dabei im Sinne von "eindeutig" verwendet. So sind beispielsweise auch bei Signaturen der Länge 2 (siehe Figur 2) Lücken zu erkennen, allerdings ist hier nicht sicher, dass genau ein Abschnitt nicht oder falsch erhoben wurde.

Hier enthält der Datenstrom die Abschnitte p und r mit einer Ausfahrts- bzw. Einfahrtskennung. Es existiert (wenigstens) ein Abschnitt q, der einen zusammenhängenden Streckenzug (p,q,r) ergibt. Die Zeitspanne zwischen Ausfahrts- und Einfahrtskennung ist nicht größer als die Länge des (kürzesten) Abschnitts q dividiert durch einen Parameter "Grenzgeschwindigkeit", der einen *hard cut* definiert.
- Sichere Ein-Abschnitts-Fehlerkennung
(Figur 1 unten)

Hier enthält der Datenstrom drei Abschnitte p, q und r, die keinen zusammenhängenden Streckenzug bilden. Es ist kein weiterer *hard cut* Parameter notwendig.

Ereignisse mit diesen Signaturen sollen mit den in Tabelle 2 beschriebenen Feldern dargestellt werden.

In Figur 2 sind weitere Signaturen dargestellt, die ebenfalls von Interesse sind:
- Diskontinuität (Figur 2 links oben)

Zwei im Datenstrom aufeinanderfolgende Abschnitte, die nicht als Ausfahrt und Einfahrt gekennzeichnet sind, sind im Streckenmodell nicht durch einen Knoten verbunden. Es ist zu beachten, dass dieser Fall eine geringere Signifikanz als der oben diskutierte Fall "Sichere Ein-Abschnitts-Lücken" besitzt, insbesondere lässt er sich nicht zur Abschätzung der Erhebungseffizienz verwenden. Um die Redundanz zu diesem Fall zu verringern, kann die Signatur wie folgt schärfer formuliert werden: Zwei im Datenstrom aufeinanderfolgende Abschnitte, die nicht als Ausfahrt und Einfahrt gekennzeichnet sind, können im Streckenmodell nicht durch genau einen Abschnitt verbunden werden.
- (Falsche) Aus-Einfahrtserkennung
   (Figur 2 rechts oben)

Zwei im Datenstrom aufeinanderfolgende Abschnitte, die als Ausfahrt und Einfahrt gekennzeichnet sind, sind im Streckenmodell durch einen Knoten verbunden und die Zeitdifferenz zwischen Ausfahrt und Einfahrt ist kleiner als ein Schwellwertparameter (*hard cut*).
- Fehlende Ausfahrtkennung (Figur 2 links, Mitte)

Zwei im Datenstrom aufeinanderfolgende Abschnitte p und q, von denen p nicht als Ausfahrt, aber q als Einfahrt gekennzeichnet sind, sind im Streckenmodell nicht durch einen Knoten verbunden.
- Falsche Ausfahrtserkennung (Figur 2 rechts, Mitte)

Zwei im Datenstrom aufeinanderfolgende Abschnitte p und q, von denen p nicht als Ausfahrt, aber q als Einfahrt gekennzeichnet sind, sind im Streckenmodell durch einen Knoten verbunden.
- Fehlende Einfahrtkennung (Figur 2 links unten)

Zwei im Datenstrom aufeinanderfolgende Abschnitte p und q, von denen p als Ausfahrt, aber q nicht als Einfahrt gekennzeichnet sind, sind im Streckenmodell nicht durch einen Knoten verbunden.
• Falsche Ausfahrtserkennung (Figur 2 rechts unten)

Zwei im Datenstrom aufeinanderfolgende Abschnitte p und q, von denen p als Ausfahrt, aber q nicht als Einfahrt gekennzeichnet sind, sind im Streckenmodell durch einen Knoten verbunden.

Ereignisse mit diesen Signaturen sollen mit den in Tabelle 3 beschriebenen Feldern dargestellt werden.

In Figur 3 sind einige nichtlokale Signaturen der Länge 4 ohne die Betrachtung der Einfahrt- und Ausfahrtkennungen wiedergegeben. Es ist klar zu erkennen, dass aufgrund der starken kombinatorischen Abhängigkeit von der Länge die Zahl der zu betrachtenden Fälle stark anwächst. Die relativ geringen Gewinne der durch diese Signaturen erkennbaren Informationen lassen zum gegenwärtigen Zeitpunkt den mit der Erkennung verbundenen Aufwand nicht als verhältnismäßig erscheinen. Alle grundsätzlichen Funktionen der Erhebung lassen sich mit den in Figur 1 und Figur 2 dargestellten Signaturen quantitativ und qualitativ gut überprüfen.

### 4 Statistiken

Die Ereignisse der Einzelsignaturen sollen erfindungsgemäß statistisch ausgewertet werden. Dies geschieht technisch durch das Klassifizieren und Zählen von Ereignissen (absolute Häufigkeit) und das Normieren auf eine entsprechende Grundgesamtheit, um relative Häufigkeiten zu erhalten. Dabei gilt, dass bei unabhängigen Ereignissen der Fehler (die Standardabweichung) der absoluten Häufigkeit durch die Wurzel aus dieser Häufigkeit gegeben (abzuschätzen) ist. Dies bedeutet, dass der wahre Wert der zugrundeliegenden Zufallsvariablen mit 67%iger Wahrscheinlichkeit im Intervall N±√N liegt. Der relative Fehler einer Messgröße fällt daher mit 1/√N.

### 4.1 Absolute Häufigkeiten

Folgende Aufstellung gibt die zu führenden Zähler wieder:
- Zahl der eingegangenen STDs
- Zahl der eingegangenen STDs pro EHK
- Zahl der eingegangenen Einzelerhebungen

Die Gesamtzahl der eingegangenen Einzelerhebungen sollte sich auch aus der Summe der Zahlen der Einzelerhebungen pro EHK oder pro Streckenabschnitt ergeben. Aus praktischen Gründen (Konsistenzchecks) sollte eine solch wichtige Größe allerdings immer extra gezählt werden.
- Zahl der eingegangenen Einzelerhebungen pro EHK
- Zahl der eingegangenen Einzelerhebungen pro Streckenabschnitt
- Zahl der eingegangenen Einzelerhebungen pro Streckenabschnitt mit Einfahrtkennung
- Zahl der eingegangenen Einzelerhebungen pro Streckenabschnitt mit Ausfahrtkennung
- Gesamtzahl der Ereignisse
- Gesamtzahl der Ereignisse pro Signatur
- Gesamtzahl der Ereignisse pro Signatur und pro Streckenabschnitt
- Gesamtzahl der Ereignisse pro Signatur und pro EHK
- Verworfene Ereignisse pro Eintrag der Negativliste

### 4.2 Histogramme

Ein (eindimensionales) Histogramm ist eine Menge von Zählern (Kanälen), in denen die Häufigkeit des Auftretens eines Wertes einer Ereignisvariablen festgehalten wird. Ein Kanal wird auch *Bin* genannt, die Zuordnung von Wertebereichen der histogrammierten Variablen zu den Kanälen heißt *Binning.* (Streng genommen ist also z.B. die oben angegebene, zu erhebende absolute Häufigkeit von Einzelerhebungen pro EHK ein Histogramm von Einzelerhebungen über der Ereignisvariable EHK-ID.) Es sollte immer das Histogramm über die Zahl der Einzelerhebungen pro STD geführt werden.

Wird nach mehr als einer Variablen differenziert, ergeben sich zwei- oder multidimensionale Histogramme. (Ein zweidimensionales Histogramm wäre z.B. die Zahl der Einzelerhebungen über der EHK-ID und über den Streckenabschnitt). Mehrdimensionale Histogramme können über Projektionen (addieren aller Einträge über eine zu eliminierende Dimension) in ihrer Dimensionalität reduziert werden. Hierbei vermindert sich durch die Erhöhung der absoluten Ereigniszahlen der relative Fehler pro Bin.

### 4.3 Ausgabe

Alle statistisch erhobenen Daten sollen vorzugsweise in Form von Datenbanktabellen regelmäßig (d.h. einmal pro Betrachtungszeitraum) ausgegeben, also nachfolgenden Programmen zur Verfügung gestellt werden. Nach Ablauf eines Betrachtungszeitraumes sind sämtliche Zählerinhalte zu löschen. Zähler sollen nicht persistent sein, d.h. sie werden bei Programmstart mit Null initialisiert. Pro Ausgabe ist eine *Header*-Tabelle auszugeben, in der der Betrachtungszeitraum sowie die verwendeten Werte für *hard cuts* bei der Signaturerkennung sowie evtl. weitere, für die Interpretation der Daten wichtige Optionen und Parameter enthalten sind.

### 5 Ereignislisten

In Ereignislisten werden im Gegensatz zu den in Abschnitt 4 beschriebenen Statistiken, u.a. Daten abgelegt, die einzelne Ereignisse beschreiben (siehe Abschnitt 3). Diese Listen können dann weiteren Analysetools (Data-Warehouses, o.ä.) als Datengrundlage dienen.

Zur Normierung der in den Listen enthaltenen Daten müssen in den Ereignislisten in regelmäßigen Abschnitten die aktuellen Zählerstände der absoluten Häufigkeiten enthalten sein.

### 5.1 Filter

Ohne weitere Vorkehrungen würden Ereignislisten sehr groß. Daher werden die auftretenden Ereignisse vorzugsweise zunächst durch Filter geleitet, bevor sie tatsächlich in eine Ausgabeliste geschrieben werden. Ein solches Filter lässt nur Ereignisse mit bestimmten Eigenschaften passieren. Beispiele für Filterbedingungen sind:
- Alle Ereignisse, die eine EHD-ID betreffen
- Alle Ereignisse, die einen Abschnitt betreffen
- Alle Ereignisse vom Typ "Diskontinuität", deren Fahrten z.B. zwischen 14:00 und 15:00 liegen.

Filterbedingungen sind also allgemeine logische Ausdrücke, die unter Zugriff auf die Datenfelder eines Ereignisses ausgewertet werden. Um dem Anwender zu erlauben, eigene Filterbedingungen zu formulieren, kann ein *Parser* für diese Ausdrücke implementiert werden. Dies ist jedoch nicht unbedingt erforderlich, wenn Filterbedingungen zunächst im Programmcode verankert werden.

In erweiterter Ausführungsform des erfindungsgemäßen Verfahrens können auch mehrere Filter gleichzeitig betrieben werden. In diesem Fall erzeugt jedes Filter eine eigene Ausgabeliste, in denen Daten durchaus redundant enthalten sein können.

### 6 Flüsse

Als Fluss lässt sich für das erfindungsgemäße Verfahren der Durchsatz pro Zeiteinheit an einem Querschnitt definieren (streng genommen bezogen auf diesen Querschnitt; im allgemeinen reicht es jedoch aus, für alle Abschnitte den gleichen Querschnitt anzunehmen). Mit den oben vorgestellten Zählern ist es sehr einfach, die folgenden Flüsse zu berechnen:
- Fluss pro Abschnitt

Hier wird für jeden Abschnitt die Zahl der Erhebungen im Betrachtungszeitraum gezählt.
- Fluss pro Einfahrt bzw. Ausfahrt

Hier wird für jeden Abschnitt die Zahl der Erhebungen mit Einfahrt- bzw. Ausfahrtkennung gezählt.

Für Flüsse können verschiedene Erhaltungssätze formuliert werden. Im Fall von Quellenfreiheit sind diese Regeln in der Elektrotechnik z.B. als Kirchhoff'sche Regeln bekannt. (Quellenfreiheit bedeutet hier, dass die betrachteten Objekte nicht spontan aus einer Quelle entstehen oder in einer Senke verschwinden können. Im Allgemeinen kann von einem quellenfreien Fluss ausgegangen werden und damit Divergenzen im Fluss als Hinweis auf Fehler-Effekte gewertet werden). Im vorliegenden Fall lautet die Kirchhoff'sche Knotenregel z.B., dass die Summe aller Flüsse an einem Knoten Null sein muss. (Es sei hier darauf hingewiesen, dass die detaillierte Analyse der gemessenen Flüsse nicht trivial ist und nicht Teil der Erfindung darstellt. Zum einen ist die Quellenfreiheit nur für ausreichend große Betrachtungszeiträume realistisch, da das betrachtete Netz eine gewisse Speicherkapazität aufweist und das Medium komprimierbar ist, zum anderen müssen zur Anwendung der Kirchhoff'schen Regeln bestimmte Voraussetzungen an das Knoten-Kanten-Modell gestellt werden, deren Einhaltung bisher nicht verifiziert wurden.)

### 7 Erhebungseffizienz

Ein wesentliches Ziel der erfindungsgemäßen Analyse ist die Abschätzung der Erhebungseffizienz. Die Erhebungseffizienz ist der Quotient aus als Einzelerhebungen korrekt erkannten Streckenabschnitten zu der Zahl der auf der tatsächlichen Fahrt liegenden Streckenabschnitte für eingeschaltete Fahrzeuggeräte. Diese so definierte Erhebungseffizienz kann für einen Großteil der Abschnitte aus den in Abschnitt 3.2 dargestellten topologischen Signaturen der Länge 3 unter Verwendung der in Abschnittl 4.1 dargestellten absoluten Häufigkeiten näherungsweise geschätzt werden als der Quotient aus der Summe der absoluten Häufigkeiten der Ereignisse mit den Signaturen "Sichere Ein-Abschnitts-Lücken" und "Sichere Ein-Abschnitts-Fehl-erkennung" und der Zahl der Einzelerhebungen zuzüglich der Zahl der Ereignisse mit der Signatur "Sichere Ein-Abschnitts-Lücken".

Diese Näherung geht von einer Erhebungseffizienz nahe bei eins aus. Hieraus folgt, dass die Zahl der Zwei-Abschnittslücken, in der zwei Abschnitte nacheinander nicht erkannt werden, stark unterdrückt ist und dass die Zahl der Einzelerhebungen einen ausreichend genauen Schätzer für die Grundgesamtheit (den Nenner) darstellt. Für eine exakte Fehlerbetrachtung können Monte-Carlo-Simulationen eingesetzt werden.

Mit dem erfindungsgemäßen Verfahren können Schwächen der eingehenden Daten im laufenden Betrieb erkannt werden. Zeitaufgelöste Qualitätsaussagen sind ebenso möglich, wie die Erkennung defekter Fahrzeugeinheiten. Die Erfassung der erforderlichen Daten für die Analyse ("Mauterhebung") ist extrem einfach und verursacht kaum zusätzlichen organisatorischen oder operativen Aufwand, weil die eingesetzten Algorithmen bekannt sind und der Verfahrensablauf standardmäßig implementiert werden kann. Zudem werden diese Werte für andere statistische Auswertungen ohnehin benötigt. Das zeitliche Raster (Aktualität) und die Weiterverarbeitung inkl. PMS sind vergleichbar mit der Plausibilitätsprüfung. Mit der erfindungsgemäßen Erfassungsfehler-Analyse ergeben sich weiterführende Ansätze zur Fehlerfeststellung.

**Tabelle 1**

| **Name** | **Typ** | **Quelle** | **Erklärung** |
|---|---|---|---|
| EHK_ID | | EdV | Erhebungskarten-ID |
| STD_Z | | EdV | Summendatentopfzähler |
| ... | | | |
| ErhebungsZeit Punkt | DATETIME | EdV | Zeitpunkt der Fahrt (aus STD-Header) |
| Abschn_ID | | EdV | Erkannte AbschnittsID |
| Abschn_L | | GdV | Länge des erkannten Abschnitts |
| ... | | | |
| Erh_Param | | EdV | Erhebungsparameter |
| ... | | | |

**Tabelle 2**

| **Name** | **Typ** | **Quelle** | **Erklärung** |
|---|---|---|---|
| EHK_ID | | EdV | Erhebungskarten-ID |
| ... | | | |
| ErhebungsZeit Punkt | DATETIME | EdV | Zeitpunkt der Fahrt (aus STD-Header) |
| Abschn_ID_P | | EdV | Erkannte AbschnittsID |
| Abschn_ID_Q | | EdV | Erkannte bzw. rekonstruierte, fehlerhafte AbschnittsID |
| Abschn_ID_R | | EdV | Erkannte AbschnittsID |
| DeltaT | | | Ggf. Zeitdiffernz zwischen Ausfahrt und Einfahrt |
| ... | | | |
| SigType | | | Signaturtypus |
| ... | | | |

**Tabelle 3**

| **Name** | **Typ** | **Quelle** | **Erklärung** |
|---|---|---|---|
| EHK_ID | | EdV | Erhebungskarten-ID |
| ... | | | |
| ErhebungsZeit Punkt | DATETIME | EdV | Zeitpunkt der Fahrt (aus STD-Header) |
| Abschn_ID_P | | EdV | Erkannte AbschnittsID |
| Abschn_ID_Q | | EdV | Erkannte bzw. rekonstruierte, fehlerhafte AbschnittsID |
| ... | | | |
| SigType | | | Signaturtypus |
| ... | | | |

## Patentansprüche

1. Verfahren zur Auswertung von Verkehrsdaten, wobei mittels stationärer und/oder mobiler Übertragungseinrichtungen Fahrtdaten von Fahrzeugen aus Abschnitten (p, q, r) eines Verkehrswegenetzes erfasst und die so erhaltenen Erhebungsdaten zur weiteren Auswertung an eine Datenverarbeitungseinrichtung übermittelt und über die Datenverarbeitungseinrichtung mit einem gespeicherten Modell des Verkehrswegenetzes verglichen werden, wobei die Erhebungsdaten anhand vorgegebener Kriterien auf Erfassungsfehler analysiert werden,
**dadurch gekennzeichnet,**
**dass** die Erhebungsdaten in vorgegebenen Zeitabschnitten erhoben werden und die Erhebungsdaten von zumindest zwei Streckenabschnitten anhand vorgegebener Kriterien auf Erfassungsfehler analysiert werden.

2. Verfahren nach Anspruch 1,
**dadurch gekennzeichnet,**
**dass** die Erhebungsdaten anhand Plausibilitätskriterien auf Erfassungsfehler analysiert werden.

3. Verfahren nach Anspruch 1 oder 2,
**dadurch gekennzeichnet,**
**dass** identifizierte Erfassungsfehler nach charakteristischen Merkmalen klassifiziert und in zugeordneten Datenfeldern zur weiteren Auswertung gespeichert werden.

4. Verfahren nach Anspruch 3,
**dadurch gekennzeichnet,**
**dass** als charakteristisches Merkmal zur Klassifizierung identifizierter Erfassungsfehler die in den zugeordneten Erhebungsdaten enthaltene geografische Information vorgegeben wird.

5. Verfahren nach Anspruch 3,
**dadurch gekennzeichnet,**
**dass** als charakteristisches Merkmal zur Klassifizierung identifizierter Erfassungsfehler Zeitinformationen vorgegeben werden.

6. Verfahren nach Anspruch 3, 4 oder 5,
**dadurch gekennzeichnet,**
**dass** die Datenfelder identifizierter Erfassungsfehler mittels statistischer Kriterien ausgewertet werden.

7. Verfahren nach Anspruch 6,
**dadurch gekennzeichnet,**
**dass** die Ergebnisse der statistischen Auswertung zur Identifizierung von systematischen Fehlerquellen herangezogen werden.

8. Verfahren nach Anspruch 7,
**dadurch gekennzeichnet,**
**dass** identifizierte systematische Fehlerquellen zur Korrektur des aktuellen Modells des Verkehrsflusses herangezogen werden.

9. Verfahren nach Anspruch 8,
**dadurch gekennzeichnet,**
**dass** die Korrektur nach einem vorgegebenen zeitlichen Raster durchgeführt wird.

10. Verfahren nach einem der Ansprüche 1 bis 9
**dadurch gekennzeichnet,**
**dass** anhand der analysierten Verkehrsdaten Mautgebühren ermittelt werden.

## Claims

1. Method for the evaluation of traffic data, such that by means of fixed and/or mobile transmission equipment travel data form vehicles in sections (p, q, r) of a road network are received and the survey data so obtained are sent to a data processing unit for further evaluation and, by means of the data processing unit, are compared with a stored model of the road network, the survey data being analysed for data collection errors with reference to specified criteria,
**characterised in that**
the survey data are collected in specified time intervals and the survey data from at least two road sections are analysed for data collection errors with reference to specified criteria.

2. Method according to Claim 1,
**characterised in that**
the survey data are analysed for data collection errors with reference to plausibility criteria.

3. Method according to Claims 1 or 2,
**characterised in that**
identified data collection errors are classified according to characteristic features and stored in associated data fields for further evaluation.

4. Method according to Claim 3,
**characterised in that**
as a characteristic feature for the classification of identified data collection errors, the geographical information contained in the associated survey data is specified.

5. Method according to Claim 3,
**characterised in that**
as a characteristic feature for the classification of identified data collection errors, time information is specified.

6. Method according to Claims 3, 4 or 5,
**characterised in that**
the data fields of identified data collection errors are evaluated by means of statistical criteria.

7. Method according to Claim 6,
**characterised in that**
the results of the statistical evaluation are used to identify systematic sources of error.

8. Method according to Claim 7,
**characterised in that**
identified systematic sources of error are used for the correction of the current traffic flow model.

9. Method according to Claim 8,
**characterised in that**
the correction is carried out in accordance with a specified time framework.

10. Method according to any of Claims 1 to 9,
**characterised in that**
toll charges are determined with reference to the traffic data analysed.

## Revendications

1. Procédé pour détecter des données de trafic, dans lequel des données de parcours provenant de véhicules sur des segments (p, q, r) d'un réseau routier sont collectées au moyen de dispositifs de transmission fixes et/ou mobiles et les données de relevé ainsi obtenues sont retransmises à un dispositif de traitement de données pour l'évaluation ultérieure et sont comparées par l'intermédiaire du dispositif de traitement de données avec un modèle mémorisé du réseau routier, dans lequel les données de relevé sont analysées à l'aide de critères prédéterminés sur l'erreur de collecte, **caractérisé en ce que** les données de relevé sont relevées dans des périodes de temps prédéterminées et les données de relevé provenant d'au moins deux segments de route sont analysées à l'aide de critères prédéterminés sur l'erreur de collecte.

2. Procédé selon la revendication 1, **caractérisé en ce que** les données de relevé sont analysées à l'aide de critères de vraisemblance prédéterminés sur l'erreur de collecte.

3. Procédé selon la revendication 1 ou 2, **caractérisé en ce que** des erreurs d'acquisition identifiées sont classifiées suivant des paramètres caractéristiques et des champs de données correspondants sont mémorisés pour l'évaluation ultérieure.

4. Procédé selon la revendication 3, **caractérisé en ce que** l'information géographique contenu dans les données de collecte correspondantes est prédéterminée comme paramètre caractéristique pour la classification d'erreurs de collecte identifiées.

5. Procédé selon la revendication 3, **caractérisé en ce que** des informations de temps sont prédéterminées comme paramètre caractéristique pour la classification d'erreurs de collecte identifiées.

6. Procédé selon l'une quelconque des revendications 3, 4, ou 5, **caractérisé en ce que** le champ de données d'erreurs de collecte identifiées est évalué à l'aide de critères statistiques.

7. Procédé selon la revendication 6, **caractérisé en ce que** les résultats de l'évaluation statistique sont pris pour l'identification de sources d'erreurs systématiques.

8. Procédé selon la revendication 7, **caractérisé en ce que** les sources d'erreurs systématiques sont prises pour la correction du modèle actuel de la fluidité du trafic.

9. Procédé selon la revendication 8, **caractérisé en ce que** la correction est exécutée après une trame temporelle prédéterminée.

10. Procédé selon l'une des revendications 1 à 9, **caractérisé en ce que** des péages seront établis à l'aide des données de trafic analysées.
